# FASCICULE DE BREVET EUROPEEN

(11) **EP 1 278 224 B1**
(45) Date de publication et mention de la délivrance du brevet: **30.06.2010**
(21) Numéro de dépôt: 02354087.5
(22) Date de dépôt: 30.05.2002
(51) Int. Cl.: H01H 71/08

(54) **Dispositif de raccordement électrique de deux appareils électriques montés côte à côte sur un mème support de montage**
Elektrische Verbindungsvorrichtung für zwei nebeneinander auf einer Schiene montierte elektrische Geräte
Electrical terminal arrangement for two, next to each other, rail-mounted electrical devices

(30) Priorité: 18.07.2001 FR 0109584
(43) Date de publication de la demande: 22.01.2003
(73) Titulaire: Schneider Electric Industries SAS, 92500 Rueil-Malmaison (FR)
(72) Inventeur: Canton, Philippe Schneider Electric Industries SAS, 38050 Grenoble cedex 09 (FR); Desbois, Thierry, Schneider Electric Industr. SA, 38050 Grenoble cedex 09 (FR); Lebeau, Bernard, Schneider Electric Industries SAS, 38050 Grenoble cedex 09 (FR)
(74) Mandataire: Ritzenthaler, Jacques

(56) Documents cités:
- EP-A- 0 788 205
- EP-A- 0 806 784
- FR-A- 2 580 860
- US-A- 5 745 338

## Description

La présente invention concerne un dispositif de raccordement électrique de deux appareils montés côte à côte sur un même support de montage, les deux appareils étant logés dans un boîtier, l'un des appareils, dit premier, comportant des bornes de sortie et l'autre, dit second, comportant des conducteurs électriques sortant du boîtier de l'appareil, le boîtier du second appareil comportant en outre un support logeant les conducteurs précités et étant destiné à être amené en regard des bornes de sortie du premier appareil de manière à permettre le raccordement électrique des bornes de sortie aux conducteurs précités après l'accouplement mécanique des deux appareils réalisé.

Un appareil de protection électrique tel un disjoncteur modulaire est, de manière connue en soi, logé dans un boîtier de forme sensiblement parallélépipédique et destiné à être monté sur un rail de montage. Cet appareil comporte, situées de part et d'autre du rail, deux faces de raccordement comportant respectivement des bornes d'entrée et des bornes de sortie. Cet appareil est souvent associé à un appareil de protection différentiel, également logé dans un boîtier modulaire et destiné à être monté sur le rail de montage au côté du premier appareil, ledit appareil différentiel comportant, faisant saillie du boîtier de l'appareil d'un côté du rail, des conducteurs destinés à être raccordés électriquement aux bornes de sortie prècitées du disjoncteur. Avant montage définitif des appareils sur le rail, ceux-ci sont tout d'abord accouplés mécaniquement. Pour ce faire, deux faces appartenant respectivement aux deux appareils sont amenées en regard l'une par rapport à l'autre et accolées l'une à l'autre. Puis, les organes d'accouplement des deux appareils situés sur ces faces sont accouplés mécaniquement. On réalise ensuite le raccordement électrique des deux appareils.
Le document EP 0 806 784 décrit l'association de deux appareils tels que décrits précédemment. Dans ce document, l'appareil de protection différentiel comporte un support venu de matière avec le boîtier de l'appareil différentiel, ledit support étant destiné à loger les conducteurs de l'appareil différentiel et s'étendant en regard des bornes de sortie du disjoncteur de manière que les extrémités des conducteurs soient situées en regard desdites bornes de sortie lorsque les deux appareils sont couplés mécaniquement. Dans ce document, les conducteurs de l'appareil différentiel sont fixes par rapport au support dans lequel ils sont logés mais sont montés mobiles avec ce même support, par rapport au boîtier de l'appareil différentiel, perpendiculairement au rail, entre une position rétractée dans laquelle le support est éloigné du boîtier du disjoncteur et les conducteurs non engagés dans les bornes du disjoncteur, et une position non rétractée dans laquelle le support est rapproché du boîtier du disjoncteur et les conducteurs engagés dans les bornes de sortie du disjoncteur. Après engagement des conducteurs dans les bornes de sortie, on termine l'opération de raccordement en serrant les vis de borne. Le couplage mécanique et électrique des appareils est donc réalisé en deux mouvements de translation successifs.

La présente invention propose un dispositif de raccordement réalisant d'une autre manière le raccordement électrique précité.

A cet effet, la présente invention a pour objet un dispositif de raccordement électrique du genre précédemment mentionné, ce dispositif étant caractérisé en ce qu'il comporte, pour chaque borne de sortie associée à un conducteur, un accessoire intermédiaire destiné à relier électriquement ladite borne audit conducteur, le ou chaque accessoire étant monté mobile à l'intérieur du support précité, entre une première position dans laquelle ledit accessoire, non raccordé électriquement à la borne de sortie correspondante, est escamoté à l'intérieur du support de manière à permettre l'association mécanique des appareils et une position non escamotée dans laquelle ledit accessoire est raccordé électriquement à la borne de sortie correspondante, le ou chaque accessoire comportant un premier moyen apte à coopérer avec la borne de sortie correspondante pour réaliser le raccordement précité et un second moyen pour relier électriquement ledit accessoire aux conducteurs primaires de manière à permettre le mouvement précité dudit accessoire.

Selon une réalisation particulière, ce premier moyen comporte un moyen pour réaliser un raccordement électrique automatique et définitif dudit accessoire à la borne correspondante du premier appareil lorsque ledit accessoire passe de la première à la seconde position.

Selon une autre réalisation, ce premier moyen comprend un conducteur sous forme de plage rigide, comportant une extrémité apte à être serrée par une vis dans une borne du type à vis et dont l'autre extrémité est reliée mécaniquement et électriquement au conducteur principal correspondant par le second moyen précité de manière à permettre le déplacement de l'accessoire entre les deux positions précitées.

Selon une caractéristique particulière, le dispositif comporte des moyens de verrouillage prévus en partie sur le premier support et en partie sur le second support.

Mais d'autres avantages et caractéristiques de l'invention apparaîtront mieux dans la description détaillée qui suit et se réfère aux dessins annexés donnés uniquement à titre d'exemple et dans lesquels :
- La figure 1 illustre en perspective, un disjoncteur et un appareil de protection différentiel destinés à être raccordés électriquement au moyen d'un dispositif conforme à l'invention, les dits appareils étant en position séparée,
- Les figures 2 et 3 sont des vues similaires à la précédente, les deux appareils étant seulement accouplés mécaniquement sur la figure 2 et couplés mécaniquement et raccordés électriquement sur la figure 3,
- La figure 4 est une vue partielle en perspective, illustrant un support appartenant à l'appareil différentiel et logeant le dispositif de raccordement selon une réalisation particulière de l'invention,
- Les figures 5 et 6 sont des vues en perspective comportant un arraché des deux appareils, illustrant le dispositif de raccordement précité, respectivement en position non raccordée et en position raccordée,
- La figure 7 est une vue partiellement en coupe du disjoncteur, illustrant plus particulièrement le dispositif de raccordement précité, en position raccordée,
- La figure 8 illustre en perspective une seconde réalisation du dispositif de raccordement selon l'invention,
- La figure 9 est une vue en perspective des deux appareils comportant un arraché, illustrant plus particulièrement la seconde réalisation précitée du dispositif de raccordement,
- La figure 10 est une vue partiellement en coupe du disjoncteur, illustrant cette seconde réalisation du dispositif de raccordement,
- Les figures 11 et 12 sont respectivement des vues partielle en perspective et en coupe, illustrant plus particulièrement un cache vis respectivement dans une position inactive et dans une position active d'obturation des bornes de sortie.

Sur les figures 1 à 3, on voit un disjoncteur miniature D et un bloc différentiel B montés sur un rail de montage R. Le disjoncteur D est logé dans un boîtier modulaire et comporte de part et d'autre du rail R, des bornes d'entrée 1 et des bornes de sortie 2. Le bloc différentiel B est logé dans un boîtier comportant à sa partie inférieure des conducteurs rigides 3 fixes par rapport au boîtier de l'appareil, lesdits conducteurs 3, dits conducteurs primaires, s'étendant parallèlement au rail R et étant logés dans un support 4, dit premier, venu de matière avec le boîtier du bloc différentiel B. Ces deux appareils D,B sont destinés à être accouplés mécaniquement par rapprochement de leur boîtiers respectifs jusqu'à ce que leurs faces en regard 5,6 soient jointives et les organes d'accouplement 7,8 de l'un D des appareils soient engagés avec les organes d'accouplement de l'autre appareil B de manière à accoupler les mécanismes des deux appareils entre eux (fig.2). Sur la figure 3, les deux appareils B,D sont raccordés mécaniquement et électriquement comme ceci sera expliqué dans ce qui suit.

En se reportant aux figures 4 à 11, on voit que le dispositif E de raccordement électrique selon l'invention comporte, pour chaque conducteur 3 destiné à être raccordé à une borne de sortie 2, un accessoire de raccordement 9. Ces accessoires de raccordement 9 sont fixés dans un support 10, dit second support, lequel est monté en translation dans le premier support précité 4 perpendiculairement à la direction longitudinale du rail en position montée des appareils, et parallèlement à la face de fixation des appareils aux rails. Chacun de ces accessoires 9 comporte un premier moyen 11 pour le raccordement électrique de l'accessoire 9 à la borne correspondante 2 et un second moyen 12 pour le raccordement électrique dudit accessoire 9 au conducteur correspondant 3.
Selon la réalisation de l'invention illustrée sur les figures 4 à 7, ce premier moyen 11 comporte une plage de connexion plane 13 reliée électriquement et fixée à une pince sensiblement en forme de U 14 constituant le second moyen 12 de l'accessoire 9. Cette plage de connexion 13 est destinée à être introduite dans une borne 2 du type à vis du disjoncteur D pour y être serrée contre la plage de raccordement 15 correspondante du disjoncteur D, comme ceci est connu en soi. La pince précitée 14 comporte deux branches 14a,14b (fig.4) entre lesquelles l'extrémité d'un conducteur 3 du bloc différentiel B est destinée à être serrée élastiquement de manière à former avec ce conducteur 3 un contact glissant.
Sur les figures 8 à 11, les deux moyens 11,12 sont constitués chacun par une pince 16,17 en forme de U disposées l'une à l'intérieur de l'autre, comme plus particulièrement illustré sur la figure 8. La pince 16, dite première, car constituant le premier moyen, comporte une base 16a sur laquelle est fixée la base 17a de la pince 17, dite seconde car constituant le second moyen. Cette pince 16 comporte également deux branches 16b,16c dont les extrémités 16d,16e présentent chacune une partie bombée a,b vers l'intérieur apte à coopérer avec deux faces c,d (fig.10) appartenant à l'extrémité de la plage de raccordement 15 du disjoncteur D de manière que soit réalisée, lors de l'opération de raccordement, une liaison électrique automatique et définitive entre le conducteur 3 du bloc différentiel B et celui 15 de la borne correspondante du disjoncteur D. La pince 17, dite seconde, est fixée à l'intérieur de la première pince 16 de manière que leurs bases 16a,17a soient jointives et que les branches 17b,17c de la seconde pince s'étendent parallèlement aux branches 16b,16c de la première pince 16. Comme dans la réalisation précédente, cette seconde pince 17 est destinée à venir s'engager sur le conducteur correspondant 3 du bloc différentiel B de manière à former avec ce conducteur 3 un contact glissant.
En se reportant aux figures 11 et 12, on voit que le second support 10 comporte un cache vis 18 venu de matière avec le second support 10 et comportant des moyens de verrouillage 19 dudit support 10 sur le support 4. Ces moyens comportent une languette 20 venue de matière avec le cache 18 et apte à venir s'engager dans un évidemment 21 prévu à cet effet dans le support 4 de l'appareil différentiel.
On décrira ci-après l'opération de raccordement des deux appareils en référence aux figures pour les deux réalisations décrites précédemment.
Tout d'abord, les deux appareils D,B sont rapprochés l'un par rapport à l'autre jusqu'à ce que leurs faces en regard 5,6 soient jointives, et sont associés mécaniquement par engagement des organes d'accouplement 7,8 de l'un des appareils avec les organes d'accouplement de l'autre des appareils (fig.2). Dans cette position, les accessoires 9 se trouvent en regard des bornes de sortie 2 du disjoncteur D (fig.5). Le raccordement électrique est alors réalisé en entraînant le second support 10 en translation à l'intérieur du premier support 4 (fig.3) en direction des bornes de sortie du disjoncteur, ce qui entraîne, pour la première réalisation décrite (figures 4 à 7), d'une part, pour chaque accessoire 9, l'engagement de la plage de connexion 13 sur la plage de contact 15 du disjoncteur D et, d'autre part, l'engagement du contact glissant 14 sur le conducteur primaire 3 correspondant. On notera que le second support 10 forme un bouton poussoir actionnable pour entraîner l'accessoire de la première à la seconde position. Dans cette première réalisation, il est nécessaire de terminer l'opération de raccordement en vissant la vis de borne 2a. Dans la seconde réalisation décrite (figures 8 à 12), l'entraînement du support 10 entraîne d'une part, l'engagement de la première pince 16 sur la plage correspondante 15, cet engagement étant définitif dans la mesure ou il n'est pas nécessaire d'effectuer d'autres opérations pour réaliser le raccordement, et d'autre part, l'engagement du contact glissant en forme de pince 17 sur le conducteur primaire correspondant 3. Dans cette seconde réalisation décrite, lors du déplacement du second support 10, le cache 18 est amené en regard des orifices 2b des vis de borne 2a (fig.7,9,10,12) et est verrouillé dans cette position par introduction de la languette 20 dans l'orifice correspondant 21 du support 4 (fig.12).
Dans les réalisations décrites précédemment, les conducteurs primaires sont reliés aux accessoires par un contact glissant. D'autres types de liaison auraient pu être envisagées telles une liaison par tresse ou tout simplement l'utilisation de la souplesse des conducteurs, pour les petits calibres.

De même, dans les réalisations décrites, le second support est monté en translation par rapport au premier alors qu'il aurait pu être envisagé aussi qu'il soit monté en rotation dans ce premier support, ou bien à la fois en rotation et en translation.
Selon une autre réalisation de la connexion sans vissage, non représentée sur les dessins, ledit accessoire, au lieu d'être constitué par une double pince, peut être constitué par une pince et une plage de contact, ladite pince étant destinée à coopérer avec le conducteur primaire correspondant et la plage de contact étant apte à coopérer avec une autre pince solidaire de la plage de contact correspondante du disjoncteur, par embrochage.
Selon encore une autre réalisation, ledit accessoire peut être constitué par deux pinces réunies par un conducteur rigide.
Selon une autre réalisation permettant d'obtenir une liaison automatique et définitive, le premier moyen pourrait être constitué par un ressort mettant en pression le conducteur sur la plage, soit par pression du ressort sur la plage, soit par appui sur le fond de la borne de raccordement.
L'invention s'applique particulièrement à des appareils électriques notamment modulaires, montés contigus sur un rail d'installation, et destinés à être raccordés électriquement.

L'invention permet donc de réaliser un couplage mécanique puis électrique des appareils dans deux directions perpendiculaires selon deux mouvements simples grâce à la présence des accessoires escamotables. Ces accessoires permettent de réaliser une liaison sans vissage, par exemple du type embrochage, ce type de liaison permettant de s'assurer que tous les conducteurs sont bien connectés électriquement sans nécessiter d'opération de serrage complémentaire, d'où l'obtention d'une liaison électrique fiable et indépendante de l'utilisateur facilitant l'association des organes mécaniques.
En outre, l'utilisation de ces accessoires permet de s'adapter à différentes variantes d'extrémités de raccordement du disjoncteur, en fonction du type du disjoncteur, pour une même configuration de position de bornes en modifiant simplement la forme de l'accessoire. De même, en changeant la forme de l'accessoire, il est possible de s'adapter à différentes variantes de configuration de raccordement, la position des bornes étant différente, d'où il résulte que cette solution est particulièrement adaptée pour la différentiation retardée.

La présence du cache permet, dans le cas ou la solution de la borne à vis est choisie, d'éviter le desserrage par erreur, ou bien, dans le cas où la connexion sans vissage est choisie, la détérioration de la connexion par serrage accidentel des vis. Dans le cas où la solution de la borne à vis est choisie, un cache vis mobile (fig.5 à 7) monté articulé sur le support 4, permettra d'obtenir un isolement supplémentaire.
Le système de verrouillage prévu sur le cache permet de rendre le bloc différentiel quasiment indémontable.
On pourra également prévoir un système permettant au second support d'interférer avec le mécanisme du disjoncteur ou du bloc différentiel de manière à verrouiller le mécanisme en position ouverte tant que le raccordement électrique n'est pas réalisé.

## Revendications

1. Dispositif (9) de raccordement électrique de deux appareils (D,B) montés côte à côte sur un même support de montage, les deux appareils étant logés dans un boîtier, l'un des appareils, dit premier, comportant des bornes de sortie et l'autre, dit second, comportant des conducteurs électriques sortant du boîtier de l'appareil, le boîtier du second appareil comportant en outre un support (4) logeant les conducteurs précités et étant destiné à être amené en regard des bornes de sortie du premier appareil de manière à permettre le raccordement électrique des bornes de sortie aux conducteurs précités après l'accouplement mécanique des deux appareils réalisé,
**caractérisé en ce qu'**il comporte, pour chaque borne de sortie (2) associée à un conducteur (3), un accessoire intermédiaire (9) destiné à relier électriquement ladite borne audit conducteur, le ou chaque accessoire étant monté mobile à l'intérieur du support précité (4), entre une première position dans laquelle ledit accessoire (9), non raccordé électriquement à la borne de sortie (2) correspondante, est escamoté à l'intérieur du support (4) de manière à permettre l'association mécanique des appareils D,B et une position non escamotée dans laquelle ledit accessoire (9) est raccordé électriquement à la borne de sortie correspondante (2), le ou chaque accessoire (9) comportant un premier moyen (11) apte à coopérer avec la borne de sortie correspondante (2) pour réaliser le raccordement précité et un second moyen (12) pour relier électriquement ledit accessoire (9) aux conducteurs primaires (3) de manière à permettre le mouvement précité dudit accessoire (9).

2. Dispositif selon la revendication 1, **caractérisé en ce que** ce premier moyen (11) comporte un moyen pour réaliser un raccordement électrique automatique et définitif dudit accessoire (9) à la borne correspondante (2) du premier appareil D lorsque ledit accessoire (9) passe de la première à la seconde position.

3. Dispositif selon la revendication 1 , **caractérisé en ce que** ce premier moyen (11) comprend un conducteur sous forme de plage rigide (13), comportant une extrémité apte à être serrée par une vis (2a) dans une borne (2) du type à vis et dont l'autre extrémité est reliée mécaniquement et électriquement au conducteur principal correspondant (3) par le second moyen précité (12) de manière à permettre le déplacement de l'accessoire (9) entre les deux positions précitées.

4. Dispositif selon la revendication 2, **caractérisé en ce que** ce premier moyen (11) comprend une pince d'embrochage (16), dite première, sensiblement en forme de U, ladite pince (16) comportant une base (16a) destinée à être reliée électriquement au conducteur principal correspondant (3) par le second moyen (12) et deux branches (16b,16c) dont les extrémités (16d,16e) sont aptes à coopérer avec la plage de contact (15) de la borne correspondante (2) de l'appareil.

5. Dispositif selon l'une quelconque des revendications précédentes, **caractérisé en ce que** ce second moyen (12) comporte un contact glissant.

6. Dispositif selon la revendication 5, **caractérisé en ce que** ce contact glissant comporte une pince (17), dite seconde, en forme de U, dont la base (17a) est reliée électriquement et mécaniquement au premier moyen (11) et dont les branches (17b,17c) coopèrent avec le conducteur correspondant (3) du second appareil B.

7. Dispositif selon les revendications 4 et 6, **caractérisé en ce que** les deux pinces (16,17) sont reliées entre elles électriquement et mécaniquement par un conducteur rigide fixé par ses deux extrémités opposés respectivement aux deux pinces (16,17).

8. Dispositif selon les revendications 4 et 6, **caractérisé en ce qu'**il comporte deux pinces en forme de U (16,17) disposées l'une à l'intérieure de l'autre et fixées l'une à l'autre par leur base (16a, 17a).

9. Dispositif selon l'une quelconque des revendications précédentes, **caractérisé en ce que** ce second moyen (12) comporte une tresse.

10. Dispositif selon l'une quelconque des revendications précédentes, **caractérisé en ce que** le ou chaque accessoire (9) est monté fixe dans un second support (10), lequel est monté en translation à l'intérieur d'un premier support (4).

11. Dispositif selon la revendication 10, **caractérisé en ce que** le second support (10) forme un bouton poussoir actionnable pour entraîner l'accessoire (9) de la première à la seconde position.

12. Dispositif selon l'une quelconque des revendications précédentes, **caractérisé en ce que** le second support (10) comporte un cache (18) interdisant l'accès aux vis.

13. Dispositif selon l'une quelconque des revendications précédentes, **caractérisé en ce qu'**il comporte des moyens de verrouillage (19,20,21) prévus en partie sur le premier support (4) et en partie sur le second support (10).

14. Dispositif selon l'une quelconque des revendications précédentes, **caractérisé en ce que** le premier appareil D est un disjoncteur et le second appareil B est un appareil de protection différentiel.

## Claims

1. Device (9) for electrical connection of two apparatuses (D, B) fitted side by side on the same mounting support, the two apparatuses being housed in a case, one of the apparatuses, called first apparatus, comprising output terminals and the other apparatus, called second apparatus, comprising electrical conductors output from the case of the apparatus, the case of the second apparatus further comprising a support (4) housing the above-mentioned conductors and being designed to be moved to face the output terminals of the first apparatus so as to enable electrical connection of the output terminals to the above-mentioned conductors after mechanical coupling of the two apparatuses has been performed,
**characterized in that**, for each output terminal (2) associated with a conductor (3), it comprises an intermediate accessory (9) designed to electrically connect said terminal to said conductor, the or each accessory being mounted mobile inside the above-mentioned support (4) between a first position in which said accessory (9), not electrically connected to the corresponding output terminal (2), is retracted inside the support (4) so as to enable mechanical association of the apparatuses (D,B) and a non-retracted position in which said accessory (9) is electrically connected to the corresponding output terminal (2), the or each accessory (9) comprising first means (11) able to collaborate with the corresponding output terminal (2) to perform the above-mentioned connection and second means (12) to electrically connect said accessory (9) to the primary conductors (3) so as to enable the above-mentioned movement of said accessory (9).

2. Device according to claim 1, **characterized in that** these first means (11) comprise means for achieving automatic and definitive electrical connection of said accessory (9) to the corresponding terminal (2) of the first apparatus (D) when said accessory (9) moves from the first to the second position.

3. Device according to claim 1, **characterized in that** these first means (11) comprise a conductor in the form of a rigid strip (13), comprising one end able to be clamped by a screw (2a) in a screw type terminal (2) and the other end whereof is mechanically and electrically connected to the corresponding main conductor (3) by the above-mentioned second means (12) so as to enable movement of the accessory (9) between the above-mentioned two positions.

4. Device according to claim 2, **characterized in that** these first means (11) comprise an appreciably U-shaped plug-in clamp (16), called first clamp, said clamp (16) comprising a base (16a) designed to be electrically connected to the corresponding main conductor (3) by the second means (12) and two branches (16b,16c) the ends (16d,16e) whereof are designed to collaborate with the contact strip (15) of the corresponding terminal (2) of the apparatus.

5. Device according to any one of the foregoing claims, **characterized in that** these second means (12) comprise a sliding contact.

6. Device according to claim 5, **characterized in that** this sliding contact comprises a U-shaped clamp (17), called second clamp, the base (17a) whereof is electrically and mechanically connected to the first means (11) and the branches (17b,17c) whereof collaborate with the corresponding conductor (3) of the second apparatus (B).

7. Device according to claims 4 and 6, **characterized in that** the two clamps (16,17) are electrically and mechanically connected to one another by a rigid conductor fixed via its two opposite ends respectively to the two clamps (16,17).

8. Device according to claims 4 and 6, **characterized in that** it comprises two U-shaped clamps (16,17) arranged one inside the other and fixed to one another via their base (16a,17a).

9. Device according to any one of the foregoing claims, **characterized in that** these second means (12) comprise a braided strip.

10. Device according to any one of the foregoing claims, **characterized in that** the or each accessory (9) is mounted fixed in a second support (10), which is mounted in translation inside a first support (4).

11. Device according to claim 10, **characterized in that** the second support (10) forms a push-button able to be actuated to move the accessory (9) from the first to the second position.

12. Device according to any one of the foregoing claims, **characterized in that** the second support (10) comprises a cover (18) preventing access to the screws.

13. Device according to any one of the foregoing claims, **characterized in that** it comprises latching means (19,20,21) provided partly on the first support (4) and partly on the second support (10).

14. Device according to any one of the foregoing claims, **characterized in that** the first apparatus (D) is a circuit breaker and the second apparatus (B) is n earth leakage protection apparatus.

## Patentansprüche

1. Vorrichtung (9) zur elektrischen Verbindung von zwei, auf der gleichen Tragschiene nebeneinander montierten, in einem Gehäuse angeordneten Schaltgeräten (D, B), wobei das als erstes Schaltgerät bezeichnete Schaltgerät Ausgangsklemmen umfasst und das als zweites Schaltgerät bezeichnete andere Schaltgerät aus seinem Gehäuse herausgeführte Leiter umfasst und das Gehäuse des zweiten Schaltgeräts darüber hinaus einen Träger (4) umfasst, in dem die genannten Leiter angeordnet sind und der dazu dient, in eine Stellung gegenüber den Ausgangsklemmen des ersten Schaltgerätes verbracht zu werden, derart dass nach der mechanischen Kopplung der beiden Schaltgeräte eine elektrische Anschlussverbindung zwischen den Ausgangsklemmen und den genannten Leitern hergestellt werden kann,
**dadurch gekennzeichnet, dass** die Vorrichtung für jede einem Leiter (3) zugeordnete Ausgangsklemme (2) ein Verbindungselement (9) umfasst, das dazu dient, die genannte Klemme elektrisch mit dem genannten Leiter zu verbinden, wobei das bzw. jedes Verbindungselement bewegbar im Innern des genannten Trägers (4) angeordnet ist und zwischen einer ersten Stellung, in der das genannte Verbindungselement (9) nicht elektrisch mit der zugeordneten Ausgangsklemme (2) verbunden und im Inneren des Trägers (4) versenkt ist, um so eine mechanische Kopplung der beiden Schaltgeräte D, B zu ermöglichen, und einer nicht-versenkten Stellung verschoben werden kann, in der das genannte Verbindungselement (9) elektrisch mit der zugeordneten Ausgangsklemme (2) verbunden ist, wobei das bzw. jedes Verbindungselement (9) ein erstes Verbindungsmittel (11), das zur Herstellung der genannten Anschlussverbindung mit der zugeordneten Ausgangsklemme (2) zusammenwirkt, sowie ein zweites Verbindungsmittel (12) umfasst, um das genannte Verbindungselement (9) elektrisch mit den Primärleitern (3) zu verbinden, derart dass die genannte Bewegung des genannten Verbindungselements (9) ermöglicht wird.

2. Vorrichtung nach Anspruch 1, **dadurch gekennzeichnet, dass** das erste Verbindungsmittel (11) ein Mittel umfasst, um eine automatische und endgültige elektrische Anschlussverbindung zwischen dem genannten Verbindungselement (9) und der zugeordneten Klemme (2) des ersten Schaltgeräts D herzustellen, wenn das genannte Verbindungselement (9) von der ersten in die zweiten Stellung verbracht wird.

3. Vorrichtung nach Anspruch 1, **dadurch gekennzeichnet, dass** das erste Verbindungsmittel (11) einen als starres Anschlussstück ausgebildeten Leiter (13) umfasst, dessen eines Ende dazu dient, mittels einer Schraube (2a) in einer Schraubklemme (2) festgeklemmt zu werden, und dessen anderes Ende mittels des genannten zweiten Verbindungsmittels (12) mechanisch und elektrisch mit dem zugeordneten Primärleiter (3) verbunden ist, derart dass das Verbindungselement (9) zwischen den beiden genannten Stellungen verschoben werden kann.

4. Vorrichtung nach Anspruch 2 , **dadurch gekennzeichnet, dass** das erste Verbindungsmittel (11) eine Kontaktzange (16) umfasst, die als erste Kontaktzange bezeichnet wird und annähernd U-förmig ausgebildet ist, welche Kontaktzange (16) eine Basis (16a), die dazu dient, mittels des zweiten Verbindungsmittels (12) elektrisch mit dem zugeordneten Primärleiter (3) verbunden zu werden, sowie zwei Schenkel (16b, 16c) umfasst, deren Enden (16d, 16e) dazu ausgelegt sind, mit dem Anschluss (15) der zugeordneten Klemme (2) des Schaltgeräts zusammenzuwirken.

5. Vorrichtung nach irgendeinem der vorhergehenden Ansprüche, **dadurch gekennzeichnet, dass** die zweiten Verbindungsmittel (12) einen Gleitkontakt umfassen.

6. Vorrichtung nach Anspruch 5 , **dadurch gekennzeichnet, dass** der Gleitkontakt eine Kontaktzange (17) umfasst, die als zweite Kontaktzange bezeichnet wird und U-förmig ausgebildet ist, wobei die Basis (17a) elektrisch und mechanisch mit dem ersten Verbindungsmittel (11) verbunden ist und die Schenkel (17b, 17c) mit dem zugeordneten Leiter (3) des zweiten Schaltgeräts B zusammenwirken.

7. Vorrichtung nach Anspruch 4 und 6, **dadurch gekennzeichnet, dass** die beiden Kontaktzangen (16, 17) elektrisch und mechanisch über einen starren Leiter miteinander verbunden sind, der mit seinen beiden, einander gegenüber liegenden Enden an den beiden Kontaktzangen (16, 17) befestigt ist.

8. Vorrichtung nach Anspruch 4 und 6, **dadurch gekennzeichnet, dass** die beiden U-förmigen Kontaktzangen (16, 17) ineinander liegen und an ihrer Basis (16a, 17a) miteinander verbunden sind.

9. Vorrichtung nach irgendeinem der vorhergehenden Ansprüche, **dadurch gekennzeichnet, dass** die zweiten Verbindungsmittel (12) ein flexibles Leiterband umfassen.

10. Vorrichtung nach irgendeinem der vorhergehenden Ansprüche, **dadurch gekennzeichnet, dass** das bzw. jedes Verbindungselement (9) fest in einem zweiten Träger (10) montiert ist, der im Innern eines ersten Trägers (4) verschiebbar gelagert ist.

11. Vorrichtung nach Anspruch 10, **dadurch gekennzeichnet, dass** der zweite Träger (10) als Drucktaster ausgebildet ist, der betätigt werden kann, um das Verbindungselement (9) von der ersten in die zweite Stellung zu verbringen.

12. Vorrichtung nach irgendeinem der vorhergehenden Ansprüche, **dadurch gekennzeichnet, dass** der zweite Träger (10) eine Abdeckung (18) umfasst, die den Zugang zu den Klemmschrauben verschließt.

13. Vorrichtung nach irgendeinem der vorhergehenden Ansprüche, **dadurch gekennzeichnet, dass** sie Verriegelungsmittel (19, 20, 21) umfasst, de teilweise am ersten Träger (4) und teilweise am zweiten Träger (10) ausgebildet sind.

14. Vorrichtung nach irgendeinem der vorhergehenden Ansprüche, **dadurch gekennzeichnet, dass** das erste Schaltgerät D als Leistungsschalter und das zweite Schaltgerät D als Differenzstrom-Schutzschalter ausgebildet ist.
